# EUROPÄISCHE PATENTSCHRIFT

(11) **EP 2 962 051 B1**
(45) Veröffentlichungstag und Bekanntmachung des Hinweises auf die Patenterteilung: **17.01.2018**
(21) Anmeldenummer: 14714913.2
(22) Anmeldetag: 27.02.2014
(51) Int. Cl.: F27D 11/02, F27D 99/00, H05B 3/08, H05B 3/66, F27D 1/00, F27D 11/00, F27D 11/10

(54) **HALTEVORRICHTUNG FÜR HEIZELEMENT UND HEIZER**
HOLDING DEVICE FOR HEATING ELEMENT AND HEATER
DISPOSITIF DE MAINTIEN POUR ÉLÉMENT DE CHAUFFAGE ET CHAUFFAGE

(30) Priorität: 01.03.2013 AT 702013 U
(43) Veröffentlichungstag der Anmeldung: 06.01.2016
(73) Patentinhaber: Plansee SE, 6600 Reutte (AT)
(72) Erfinder: KLEINPASS, Bernd, 87459 Pfronten (DE); MALLAUN, Peter, A-6553 See (AT)
(74) Vertreter: Ciesla, Bettina
(86) Internationale Anmeldenummer: PCT/AT2014/000039
(87) Internationale Veröffentlichungsnummer: WO 2014/131069

(56) Entgegenhaltungen:
- FR-A1- 2 826 541
- FR-A1- 2 826 541

## Beschreibung

Die Erfindung betrifft eine Haltevorrichtung für ein Heizelement und einen Heizer mit zumindest einer solchen Haltevorrichtung, insbesondere einen Wolfram-Heizer.

CN 2896172 Y offenbart einen Heizer für einen Hochtemperaturofen zum Sintern von Wolfram oder Molybdän. Der Heizer ist zylindrisch ausgebildet und weist mehrere Heizelemente in Form von hängenden Netzen auf. Die Netze sind jeweils mittels einer Haltevorrichtung im Ofen befestigt. Die Haltevorrichtung ist aus einem abgekanteten Blech hergestellt, das das obere Ende der Netze in Y-Form umgreift. Zwischen den Enden des abgekanteten Blechs ist ein weiteres Blech angeordnet, das mit den Enden des abgekanteten Blechs vernietet ist. Dokument FR2826541 offenbart eine Haltevorrichtung für ein Heizelement bekannt aus dem Stand der Technik. Es ist Aufgabe der Erfindung, eine Haltevorrichtung für ein Heizelement und einen Heizer mit einer solchen Haltevorrichtung bereitzustellen, die bzw. der kostengünstig herstellbar und stabil im Gebrauch ist.

Diese Aufgabe wird mit den Merkmalen des Anspruchs 1 bzw. 9 gelöst. Vorteilhafte Ausgestaltungen sind Gegenstand der Unteransprüche.

Gemäß Anspruch 1 wird eine Haltevorrichtung für ein Heizelement bereitgestellt, beispielsweise zur Verwendung in einem Wolfram Heizer. Die Haltevorrichtung ist aus einem Refraktärmetall oder aus einer Legierung auf Refraktärmetallbasis hergestellt, so dass sie hohen Temperaturen standhält bzw. auch bei hohen Temperaturen formbeständig bleibt. Mit einem Refraktärmetall oder einer Legierung auf Refraktärmetallbasis wird auf Metalle oder Legierungen Bezug genommen, die einen Schmelzpunkt größer gleich 1772°C (entspricht dem Schmelzpunkt von Platin) aufweisen. Die Haltevorrichtung weist zumindest zwei Halteelemente auf, die senkrecht oder im Wesentlichen senkrecht zueinander angeordnet sind. Beispielsweise ist an einem Halteelement ein Heizelement in Form eines Netzes oder Geflechts befestigbar bzw. gehalten, und mittels dem weiteren Halteelement, ist die Haltevorrichtung (mit dem Heizelement) in einem Ofenraum befestigbar. D.h. mittels der Haltevorrichtung kann ein Heizelement in einem Ofenraum gehalten bzw. befestigt werden. Die beiden Halteelemente sind miteinander verbunden, wobei eines der beiden Halteelemente eine Öffnung oder ein (durchgehendes) Loch, aufweist in dem zumindest ein Teil des anderen Halteelements angeordnet bzw. eingesteckt ist. Beispielsweise ist die Öffnung (vier)eckig oder rund, je nach Ausgestaltung des in die Öffnung eingeschobenen Teils des Halteelements. So wird am Ort der mechanischen Beanspruchung (d.h. am Ort der Verbindung der beiden Halteelemente) eine einfache und stabile Verbindung bereitgestellt. Insbesondere kann z.B. anstelle von mechanisch weniger stabilen abgekanteten Blechen, wie oben bzgl. CN 2896172 Y beschrieben, Vollmaterial mit größeren Querschnitten verwendet werden, so dass eine stabile Haltevorrichtung breitgestellt wird, die einfach und schnell herstellbar ist. Erfindungsmäßig ist ein erstes Halteelement zumindest teilweise in einer Öffnung eines zweiten Halteelements angeordnet, wobei das erste Halteelement mit dem zweiten Halteelement mittels Umformung verbunden ist. D.h. die beiden Halteelemente werden bei einer Temperatur deutlich unterhalb der Rekristallisationstemperatur miteinander verbunden. In einem beispielhaften Herstellungsverfahren wird das erste Halteelement in die Öffnung des zweiten Halteelements eingesteckt, so dass es auf der gegenüberliegenden Seite des zweiten Halteelements herausragt. In einem anschließenden Schritt wird der herausragende Teil z.B. durch Taumeln kaltumgeformt, so dass die beiden Halteelemente sicher miteinander verbunden werden.

Durch Schweißen bzw. durch die hohen lokalen Temperaturen während eines Schweißvorgangs können am Ort der Schweißnaht Mikrorisse und Gefügeversprödungen auftreten. Um dies zu verhindern, sind besonders bevorzugt das erste und das zweite Halteelement nicht miteinander verschweißt.

Gemäß einer Ausgestaltung ist die Haltevorrichtung stromleitend, so dass sie zusätzlich als Stromanschluss für ein an der Haltevorrichtung befestigbares Heizelement verwendet werden kann.

Vorzugsweise ist zumindest eines der Halteelemente einteilig ausgebildet bzw. aus einem Vollmaterial hergestellt, d.h. nicht aus einem Blech. Beispielsweise ist zumindest ein Halteelement als Stab, Vierkant- oder Mehrkantprofil ausgebildet. Dadurch wird die mechanische Stabilität der einzelnen Halteelemente und damit der Haltevorrichtung erhöht. Weiterhin wird die Herstellung der Halteelemente vereinfacht, da sie einfach und schnell z.B. durch Ablängen von Stangenware hergestellt werden können. Besonders bevorzugt sind beide Halteelemente aus einem Vollmaterial ausgebildet.

Besonders bevorzugt ist die Haltevorrichtung mit dem ersten Halteelement in einem Ofenraum befestigbar, z.B. mittels Schrauben oder einer Klemmverbindung zwischen dem ersten Halteelement und dem Ofenraum. D.h. wenn beispielsweise an der Haltevorrichtung (bzw. am zweiten Halteelement) ein Heizelement hängend befestigt ist, wie z.B. ein Wolframnetz oder -blech, dann hängt das ganze Gewicht der Haltevorrichtung und des Heizelements am ersten Halteelement. Alternativ ist ein Heizelement - z.B. in Form eines Blechs - stehend auf der Haltevorrichtung angeordnet, wobei das Gewicht der Haltevorrichtung und des Heizelements ebenfalls am ersten Halteelement angreift.

Gemäß einer Ausgestaltung weist die Haltevorrichtung ein drittes Halteelement auf, das am zweiten Halteelement befestigt ist, d.h. bei Verwendung der Haltevorrichtung ist ein Heizelement wie z.B. ein Wolfram-Netz am dritten Halteelement befestigt, beispielsweise mit dem dritten Halteelement verschweißt. Durch die Verwendung eines dritten Halteelements, dessen Abmessungen an das jeweils verwendete Heizungselement angepasst ist, kann das erste und zweite Halteelement unabhängig von den Abmessungen des verwendeten Heizungselements hergestellt werden. D.h. nach dem 'Baukastenprinzip' können in einem Herstellungsschritt eine Vielzahl von identischen Einheiten bestehend aus dem ersten und zweiten Halteelement hergestellt werden, die anschließend durch das Befestigen des entsprechend dimensionierten bzw. ausgestalteten dritten Halteelements an die entsprechende Anwendung bzw. an das entsprechende Heizungselement angepasst werden können. Beispielsweise kann das dritte Halteelement an einen zylindrischen oder eckigen Ofenraum bzw. Heizer angepasst werden, d.h. das dritte Halteelement kann gebogen oder gerade ausgebildet sein oder jede andere beliebige Form aufweisen, die an die jeweilige Anwendung angepasst ist.

Vorzugsweise sind das zweite und dritte Halteelement mittels zumindest einem formschlüssigen und/oder kraftschlüssigen Verbindungsmittel miteinander verbunden, beispielsweise mittels Nieten oder Schrauben. Besonders bevorzugt sind das zweite und dritte Halteelement nicht stoffschlüssig miteinander verbunden, beispielsweise nicht miteinander verschweißt. D.h. durch eine Verbindung z.B. mittels Nieten werden die oben beschriebenen Nachteile des Schweißens umgangen.

Besonders bevorzugt ist die Haltevorrichtung bzw. das erste, zweite und dritte Halteelement aus Wolfram oder einer Wolfram-basierten Legierung gebildet. Eine Wolfram-basierte Legierung ist eine Legierung mit einem Anteil von ≥ 50 Gew.% Wolfram. Vorzugsweise weist die Wolfram-basierte Legierung einen Wolfram-Anteil von ≥ 90 Gew.% auf. Die wie oben beschriebene Verbindung der Haltelemente ist in dieser Ausgestaltung besonders vorteilhaft, da Wolfram zur Versprödung neigt und damit mittels herkömmlichen Verbindungstechnologien (wie z.B. Schweißen) nur schwer zu verbinden ist.

Gemäß Anspruch 11 wird ein Heizer bereitgestellt, beispielsweise ein Wolfram-Heizer, mit zumindest einer wie oben und im folgenden beschriebenen Haltevorrichtung, wobei die zumindest eine Haltevorrichtung mit zumindest einem Heizelement stromleitend verbunden ist.

Einzelne Merkmale der oben beschrieben Ausgestaltungen der Haltevorrichtung sowie des Heizers und einzelne Merkmale der im folgenden Ausführungsbeispiel beschriebenen Haltevorrichtung können auf beliebige Weise miteinander kombiniert werden.

Anhand der Figuren wird eine Ausführungsform der Erfindung näher erläutert.

Es zeigen:
- Fig. 1a-b: Perspektivansichten einer Haltevorrichtung,
- Fig. 2: eine Explosionsansicht der Haltevorrichtung von Fig. 1a-b, und
- Fig. 3a-c: Seitenansichten und ein Draufsicht der Haltevorrichtung von Fig. 1a-b.

Fig. 1a-b zeigen Perspektivansichten einer Haltevorrichtung 2 gemäß einer bevorzugten Ausgestaltung. Die Haltevorrichtung 2 wird aus einem ersten, zweiten und dritten Halteelement 4, 6, 8 gebildet, die miteinander verbunden sind und aus einem Refraktärmetall bzw. aus einer Legierung auf Refraktärmetallbasis hergestellt sind, z.B. Wolfram oder Molybdän. Die Haltevorrichtung 2 ist stromleitend und wird zur Stromversorgung eines (oder mehrerer) Heizelemente 18 verwendet, die an der Haltevorrichtung 2 (hängend) befestigt werden können. Das in Fig. 1a skizzenhaft dargestellte Heizelement 18 ist beispielsweise aus einem Wolfram-Netz, einem Blech oder einer Vielzahl von (vertikal verlaufenden) Drähten ausgebildet.

Bei der Verwendung der Haltevorrichtung 2 ist die Haltevorrichtung in einem Ofenraum (nicht dargestellt) befestigt, durch Befestigen des ersten Halteelements 4 bzw. des Trägers beispielsweise mittels einer Klemmverbindung oder mittels Schrauben im Ofenraum. D.h. nach der Montage ist die Haltevorrichtung 2 bzw. das Heizelement 18 hängend (am ersten Halteelement 4) im Ofenraum angeordnet. Am dritten Halteelement 8 wird das Heizelement 18 beispielsweise mittels einer Klemmverbindung und/oder Schweißverbindung befestigt, um einen guten elektrischen Kontakt zu gewährleisten.

Fig. 2 zeigt eine Explosionsansicht der Haltevorrichtung 2 von Fig. 1, um die Verbindung der drei Halteelemente 4, 6, 8 darzustellen. Die Halteelemente 4, 6, 8 sind aus Vollmaterial hergestellt bzw. sind nicht durch Abkanten von Blechen hergestellt. Das erste Halteelement 4 weist an einem Ende einen Zapfen 12 auf, der in eine entsprechend ausgebildete Öffnung 10 des zweiten Halteelements 6 eingesteckt wird. Anschließend wird der Zapfen 12 mittels Kaltumformung, wie z.B. Taumeln, umgeformt, so dass das erste und zweite Halteelement 4, 6 sicher miteinander verbunden sind.

Nach der Verbindung des ersten und zweiten Halteelements 4, 6 wird das dritte Halteelement 8 mittels vier Nieten 16a-d mit dem zweiten Halteelement 6 verbunden.

D.h. in dieser Ausgestaltung der Haltevorrichtung 2 ist ein Verschweißen der einzelnen Elemente nicht notwendig, so dass die Nachteile des Schweißens (Mikrorissbildung, Gefügeversprödung) umgangen werden können.

Am ersten Halteelement 4 können optional zwei Fasen 14a-b angeordnet werden, die nach dem Zusammenstecken benachbart zum zweiten Halteelement 6 liegen. Die Fasen 14a-b können eine Schweißnaht aufnehmen, um die Verbindung zwischen den beiden Halteelementen 4, 6 zusätzlich zu sichern, wobei der Ort der Schweißnaht außerhalb oder im Wesentlichen außerhalb des Orts der mechanischen Belastung bei der Verwendung der Haltevorrichtung liegt. D.h. die Schweißnaht bzw. -nähte sind ausreichend beabstandet zur Verbindung (Öffnung 10/ Zapfen 12) zwischen erstem und zweitem Halteelement, so dass das Schweißen keinen negativen Einfluss auf die Verbindung hat.

Fig. 3a-c zeigen Seitenansichten und ein Draufsicht der oben beschriebenen Haltevorrichtung 2. Die beispielhafte Haltevorrichtung 2 ist zur Verwendung in einem zylinderförmigen Ofenraum ausgebildet, insbesondere werden drei der abgebildeten Haltevorrichtungen 2 benötigt, um damit mittels der entsprechenden Heizelemente 18 einen zylinderförmigen Ofenraum zu beheizen. Dazu ist zumindest das dritte Halteelement 8 bzw. der Heizelementträger aus einem gebogenen Blech hergestellt, dessen Krümmung an die Abmessungen des Ofenraums angepasst ist.

Ein Ofenraum kann einen beliebigen Querschnitt aufweisen, beispielsweise rechteckig, oval usw. Entsprechend kann das dritte Halteelement 8 an die verschiedenen Abmessungen des Ofenraums bzw. der Heizelemente angepasst werden. D.h. bei der Herstellung der Haltevorrichtung können zunächst Einheiten bestehend aus dem ersten und zweiten Halteelement beispielsweise auf Vorrat hergestellt werden. Erst mit der Befestigung des entsprechend dimensionierten dritten Halteelements wird die Haltevorrichtung an die entsprechende Abmessungen eines Ofenraums bzw. eines Heizelements angepasst, d.h. das dritte Halteelement weist beispielsweise eine bestimmte Krümmung und eine bestimmte Länge auf. Da das dritte Halteelement 8 auf einfache und schnelle Weise mittels Nieten 16a-d mit dem zweiten Halteelement 6 verbunden werden kann, können auf diese Weise nach dem 'Baukastenprinzip' Haltevorrichtungen 2 schnell und einfach an die jeweilige Anwendung angepasst werden.

Gemäß einer alternativen, hier nicht dargestellten Ausgestaltung ist die Haltevorrichtung nur aus einem ersten und zweiten Halteelement hergestellt, wobei das zweite Halteelement ausgebildet ist bzw. entsprechende Abmessungen aufweist, ein Heizelement 18 daran zu befestigen.

### Bezugszeichenliste

- 2: Haltevorrichtung
- 4: erstes Halteelement
- 6: zweites Halteelement
- 8: drittes Halteelement
- 10: Öffnung
- 12: Zapfen
- 14a-b: Fase
- 16a-d: Niet
- 18: Heizelement

## Patentansprüche

1. Haltevorrichtung (2) für ein Heizelement (18), wobei
die Haltevorrichtung (2) aus einem Refraktärmetall oder einer Legierung auf Refraktärmetallbasis hergestellt ist,
die Haltevorrichtung (2) zumindest zwei Halteelemente (4, 6, 8) aufweist, die senkrecht oder im Wesentlichen senkrecht zueinander angeordnet sind, und ein erstes Halteelement (4) zumindest teilweise in einer Öffnung eines zweiten Halteelements (6) angeordnet ist, wobei das erste Halteelement (4) am zweiten Halteelement (6) mittels Umformung befestigt ist,

2. Haltevorrichtung nach Anspruch 1 , wobei die Haltevorrichtung (2) stromleitend ist, insbesondere als Stromanschluss für ein an der Haltevorrichtung befestigbares Heizelement (18) ausgebildet ist.

3. Haltevorrichtung nach einem der Ansprüche 1 oder 2, wobei zumindest ein Halteelement (4, 6, 8) einteilig ausgebildet ist, insbesondere als Stab, Vierkant- oder Mehrkantprofil.

4. Haltevorrichtung nach einem der vorhergehenden Ansprüche, wobei mittels des ersten Halteelements (4) die Haltevorrichtung (2) in einem Ofenraum befestigbar ist.

5. Haltevorrichtung nach einem der vorhergehenden Ansprüche, wobei die Haltevorrichtung (2) ein drittes Halteelement (8) aufweist, das am zweiten Halteelement (6) befestigt ist.

6. Haltevorrichtung nach einem der vorhergehenden Ansprüche, wobei das zweite
und dritte Halteelement (6, 8) mittels zumindest einem formschlüssigen und/oder kraftschlüssigen Verbindungsmittel (16a-d) miteinander verbunden sind, insbesondere nicht stoffschlüssig miteinander verbunden sind.

7. Haltevorrichtung nach einem der vorhergehenden Ansprüche, wobei am zweiten Halteelement (6) oder am dritten Halteelement (8) ein Heizelement (18) hängend befestigbar ist, insbesondere zumindest ein Geflecht, zumindest ein Blech und/oder eine Vielzahl von Drähten.

8. Haltevorrichtung nach einem der vorhergehenden Ansprüche, wobei die Haltevorrichtung aus Wolfram oder einer Wolfram-basierten Legierung gebildet ist.

9. Heizer mit zumindest einer Haltevorrichtung (2) nach einem der vorhergehenden Ansprüche, wobei die zumindest eine Haltevorrichtung (2) mit zumindest ein Heizelement (18) stromleitend verbunden ist.

## Claims

1. Holding device (2) for a heating element (18), wherein the
holding device (2) is produced from a refractory metal or an alloy on the basis of refractory metal, the holding device (2) has at least two holding elements (4, 6, 8) which are arranged perpendicularly or substantially perpendicularly to each other, and a first holding element (4) is at least partially arranged in an opening of a second holding element (6), wherein the first holding element (4) is fastened to the second holding element (6) by means of deformation.

2. Holding device according to Claim 1, wherein the holding device (2) is current-conductive, and in particular is designed as a current connection for a heating element (18) which is fastenable to the holding device.

3. Holding device according to one of the claims 1 or 2, wherein at least one holding element (4, 6, 8) is designed as a single part, in particular in the form of a bar, a square profile or a polygonal profile.

4. Holding device according to one of the preceding claims, wherein the holding device (2) is fastenable in a furnace chamber by means of the first holding element (4).

5. Holding device according to one of the preceding claims, wherein the holding device (2) has a third holding element (8) which is fastened to the second holding element (6).

6. Holding device according to one of the preceding claims, wherein the second and third holding elements (6, 8) are connected to each other by means of at least one form-locking and/or force-fitting connecting means (16a-d), in particular are not connected to each other in an integrally bonded manner.

7. Holding device according to one of the preceding claims, wherein a heating element (18), in particular at least one meshwork, at least one plate and/or a multiplicity of wires, is fastenable to the second holding element (6) or to the third holding element (8) in a suspended manner.

8. Holding device according to one of the preceding claims, wherein the holding device is formed from tungsten or an alloy on the basis of tungsten.

9. Heater with at least one holding device (2) according to one of the preceding claims, wherein the at least one holding device (2) is connected in a current-conductive manner to at least one heating element (18).

## Revendications

1. Dispositif de maintien (2) pour un élément de chauffage (18), selon lequel
- le dispositif de maintien (2) est fabriqué à partir d'un métal réfractaire ou d'un alliage à base de métaux réfractaires ;
- le dispositif de maintien (2) présente tout au moins deux éléments de maintien (4, 6, 8) qui sont disposés perpendiculairement l'un à l'autre, ou qui sont, pour l'essentiel, disposés perpendiculairement l'un à l'autre, et un premier élément de maintien (4) est disposé, tout au moins en partie, dans une ouverture d'un deuxième élément de maintien (6) ;
selon lequel le premier élément de maintien (4) est fixé sur le deuxième élément de maintien (6) au moyen d'une déformation.

2. Dispositif de maintien selon la revendication 1, selon lequel le dispositif de maintien (2) est conducteur de courant et, en particulier, est conçu sous la forme d'une prise de courant pour un élément de chauffage (18) pouvant être fixé sur le dispositif de maintien.

3. Dispositif de maintien selon l'une des revendications 1 ou 2, selon lequel tout au moins un élément de maintien (4, 6, 8) est conçu d'une seule pièce, en particulier sous la forme d'une tige, d'un profil carré ou d'un profil à arêtes multiples.

4. Dispositif de maintien selon l'une des revendications qui précèdent, selon lequel le dispositif de maintien (2) peut être fixé dans un compartiment de four au moyen du premier élément de maintien (4).

5. Dispositif de maintien selon l'une des revendications qui précèdent, selon lequel le dispositif de maintien (2) présente un troisième élément de maintien (8), lequel est fixé sur le deuxième élément de maintien (6).

6. Dispositif de maintien selon l'une des revendications qui précèdent, selon lequel le deuxième élément de maintien (6) et le troisième élément de maintien (8) sont reliés l'un à l'autre au moyen de tout au moins un moyen de raccordement (16a à 16d) par association de formes et/ou par association de forces, en particulier ces éléments de maintien (6, 8) ne sont pas reliés l'un à l'autre par association de matières.

7. Dispositif de maintien selon l'une des revendications qui précèdent, selon lequel un élément de chauffage (18) peut être fixé de manière suspendue sur le deuxième élément de maintien (6) ou sur le troisième élément de maintien (8), en particulier tout au moins un treillis, tout au moins une tôle et/ou une pluralité de fils.

8. Dispositif de maintien selon l'une des revendications qui précèdent, selon lequel le dispositif de maintien est formé à partir de tungstène ou d'un alliage à base de tungstène.

9. Chauffage avec tout au moins un dispositif de maintien (2) selon l'une des revendications qui précèdent, selon lequel le tout au moins un dispositif de maintien (2) est raccordé de manière électroconductrice avec tout au moins un élément de chauffage (18).
